# EUROPÄISCHE PATENTSCHRIFT

(11) **EP 2 160 298 B1**
(45) Veröffentlichungstag und Bekanntmachung des Hinweises auf die Patenterteilung: **21.09.2011**
(21) Anmeldenummer: 08757963.7
(22) Anmeldetag: 16.04.2008
(51) Int. Cl.: B42D 5/00, B42F 7/04

(54) **MAPPE ZUR AUFNAHME EINES SCHREIBBLOCKS**
CASE FOR HOLDING A WRITING PAD
CLASSEUR POUR RECEVOIR UN BLOC-NOTES

(30) Priorität: 25.06.2007 DE 202007008951 U
(43) Veröffentlichungstag der Anmeldung: 10.03.2010
(73) Patentinhaber: Netbind Innovativ Product GMBH, 73235 Weilheim (DE)
(72) Erfinder: NETHING, Horst, 73235 Weilheim (DE)
(74) Vertreter: Gittinger, Andreas
(86) Internationale Anmeldenummer: PCT/DE2008/000666
(87) Internationale Veröffentlichungsnummer: WO 2009/000222

(56) Entgegenhaltungen:
- WO-A-2005/087511
- DE-B1- 1 486 908
- FR-A- 995 038
- FR-A- 2 383 024
- US-A- 2 088 521
- US-A- 2 088 521
- US-A- 4 610 392

## Beschreibung

Die Erfindung betrifft eine Mappe zur Aufnahme eines Schreibblocks gemäß dem Oberbegriff des Anspruchs 1.

Aus dem Stand der Technik sind aus einem Materialzuschnitt gefertigte Mappen, in die ein Schreibblock lose eingelegt werden kann, bekannt. Wenn man auf einem Blatt eines solchen, lose eingelegten Schreibblocks mit einem Stift schreibt, dann erhalten die unter dem beschriebenen Blatt folgenden Blätter durch den mit dem Stift erzeugten Andruck unerwünschte Abdrücke. Um solche Abdrücke zu vermeiden, können entweder mehrere Blätter oder ein Karton unter das zu beschreibende Blatt gelegt werden. Häufig sind jedoch die Blätter oder der Karton nicht sofort greifbar oder sie werden an einen unbekannten Platz unauffindbar verlegt.

Die DE 1486 908 beschreibt eine Mappe zur Aufnahme eines Schreibblocks, wobei die Mappe aus mindestens einem mehrere ineinander einklappbare Seiten aufweisenden Materialzuschnitt gefertigt und eine der Seiten eine Schreibunterlage und der Schreibblock lösbar an der Mappe befestigbar ist.

Die Erfindung hat die Aufgabe eine Alternative zu der bekannten lösbaren Befestigung zwischen der Mappe und dem Schreibblock bereitzustellen.

Die Erfindung löst die gestellte Aufgabe mit einer Mappe gemäß Anspruch 1. Somit ist zukünftig die Schreibunterlage immer griffbereit in der Nähe des Schreibblocks, also dort, wo man sie benötigt. Die Schreibunterlage kann auch nicht versehentlich an einen unbekannten Platz unauffindbar verlegt werden. Um den Schreibblock lösbar an dem mindestens einen Materialzuschnitt befestigen zu können, kann der Schreibblock mit seinem Rücken in eine am Materialzuschnitt angeordnete Einstecktasche eingesteckt werden.

Der Schreibblock kann lösbar an dem mindestens einen Materialzuschnitt befestigt sein. Folglich kann der Schreibblock, wenn alle Blätter beschrieben sind gegen einen neuen Schreibblock ausgetauscht werden, so dass die selbe Mappe wieder verwendet werden kann.

Um den Schreibblock lösbar an dem mindestens einen Materialzuschnitt befestigen zu können, kann der Schreibblock mittels eines Klebestreifens lösbar am Materialzuschnitt befestigt werden.

In einer weiteren Ausführungsvariante kann der Schreibblock mittels einer Hefteinrichtung lösbar an dem mindestens einen Materialzuschnitt befestigt werden. Bei dieser Ausführungsvariante ist es besonders zweckmäßig und kostengünstig, wenn die Hefteinrichtung ein handelsüblicher Heftstreifen ist.

In einer anderen Ausführungsform ist es jedoch auch möglich, dass der Schreibblock mittels einer die Blätter des Schreibblocks haltenden Spirale lösbar an dem mindestens einen Materialzuschnitt befestigbar ist.

Der Schreibblock kann mittels eines die Blätter des Schreibblocks haltenden Drahtkamms an dem mindestens einen Materialzuschnitt befestigbar sein. Die Verwendung des Drahtkamms ist dann vorteilhaft, wenn die Spirale nicht zur Anwendung gelangen kann, weil die Mappe nur aus einem einzigen Materialzuschnitt gefertigt ist.

Eine der ineinander einklappbaren Seiten kann eine Hefteinrichtung aufweisen, so dass zusätzlich auch lose Blätter gegen Verlieren sicher an der Mappe befestigt werden können.

Die Hefteinrichtung kann an einer an dem mindestens einen Materialzuschnitt angeordneten Lasche angebracht sein. Für diesen Zweck kann die Lasche am Materialzuschnitt angeklebt sein. Sehr elegant und auch einfach zu Fertigen ist die Mappe, wenn die Lasche und der mindestens eine Materialzuschnitt einstückig ausgebildet sind, wobei die Lasche aus dem Materialzuschnitt ausgestanzt ist.

Die Spirale kann vorteilhafterweise aus Metall oder aus Kunststoff gefertigt sein.

Bezüglich eines günstigen Preis/Leistungsverhältnisses, der Mappe ist es günstig, wenn der mindestens eine Materialzuschnitt ein Kartonzuschnitt mit einem Gewicht von 200 g/m² bis 500 g/m² ist.

Als Material, das auch einen höherwertigen Eindruck beim Benutzer hinterlässt, kann der mindestens eine Materialzuschnitt der Kartonzuschnitt und/oder ein Kunststoffzuschnitt sein, der mit einem Textil und/oder einem Leder und/oder einer Lederimitation überzogen ist, und/oder der mit einem Kunststoff überzogene Kartonzuschnitt sein. Es ist also möglich, dass der Materialzuschnitt einstückig oder mehrstückig ist und mehrere Teile aus verschiedenen Materialien aufweist. So können beispielsweise die Seiten aus Karton oder Kunststoff gefertigt sein, die mit einem Überzugsmaterial überzogen werden können, wobei in einem Biegebereich zwischen den Seiten kein Karton oder Kunststoff, sondern ausschließlich das Überzugsmaterial verwendet wird. Dadurch können die Seiten besser umgebogen werden. Alternativ oder zusätzlich kann der Materialzuschnitt auch aus dem Leder und/oder aus der Lederimitation und/oder aus dem Textil gefertigt sein.

Nachfolgend werden verschiedene Ausführungsbeispiele anhand der beiliegenden Zeichnungen näher erläutert.

Im Einzelnen zeigen:
- Fig. 1: ein Materialzuschnitt einer ersten Ausfüh- rungsform einer Mappe;
- Fig. 2: die Mappe mit dem Materialzuschnitt aus Fig. 1
- Fig. 3: den Materialzuschnitt einer zweiten Aus- führungsform der Mappe;
- Fig. 4: die Mappe mit dem Materialzuschnitt aus Fig. 3;
- Fig. 5: den Materialzuschnitt einer dritten Aus- führungsform der Mappe;
- Fig. 6: die Mappe mit dem Materialzuschnitt aus Fig. 5;
- Fig. 7: den Materialzuschnitt einer vierten Aus- führungsform der Mappe;
- Fig. 8: die Mappe mit dem Materialzuschnitt aus Fig. 7;
- Fig. 9: den Materialzuschnitt einer fünften Aus- führungsform der Mappe;
- Fig. 10: die Mappe mit dem Materialzuschnitt aus Fig. 9.

Die Fign. 1 und 2 zeigen eine Mappe 20, die zwei Materialzuschnitte 10 und 11 aufweist. Die beiden Materialzuschnitte 10 und 11 sind mit einer Spirale 21 mit einander verbunden (siehe Fig. 2). Ferner befestigt die Spirale 21 einen Schreibblock 22 an der Mappe 20. Wenn der Schreibblock 22 aufgebraucht ist und gegen einen neuen ersetzt werden soll, kann die Spirale 21 aus den Materialzuschnitten 10 und 11 und dem Schreibblock 22 heraus gedreht und nach dem Auswechseln des Schreibblocks 22 wieder hinein gedreht werden, um den neuen Schreibblock 22 mit den Materialzuschnitten 10 und 11 zu befestigen.

Die Mappe 20 weist eine Schreibunterlage 12 auf, die unter ein zu beschreibendes Blatt des Schreibblocks 22 gelegt werden kann, um die unter dem beschriebenen Blatt folgenden Blätter vor unerwünschten Abdrücken, die durch Aufdrücken eines hier nicht näher dargestellte Stiftes erzeugt werden, zu schützen. Die Schreibunterlage 12 ist einstückig mit dem Materialzuschnitt 10 verbunden.

Die Fign. 3 und 4 zeigen eine Mappe 40, die aus einem einzigen Materialzuschnitt 30 gefertigt ist. Bei der Mappe 40 sind ein Schreibblock 41 und der Materialzuschnitt 30 mit einem Drahtkamm 32 verbunden. Durch den Drahtkamm 32 ist der Schreibblock 41 mit der Mappe 40 verbunden.

Der Materialzuschnitt 30 weist eine Schreibunterlage 31 auf.

Die Fign. 5 und 6 zeigen eine Mappe 60, die aus einem Materialzuschnitt 50 hergestellt ist. Der Materialzuschnitt 50 weist eine Lasche 51 auf, die mit Löchern 52 versehen ist, um eine Hefteinrichtung 61 aufzunehmen. Somit kann mittels der Hefteinrichtung 61 ein Rücken 63 eines Schreibblocks 64 an der Lasche 51 befestigt werden.

Die Lasche 51 ist mit einer Verklebung 62 (siehe Fign. 5 und 6) am Materialzuschnitt 50 befestigt.

Ferner weist der Materialzuschnitt 50 eine ausgestanzte Lasche 53 auf, die mit Löchern 54 versehen ist (siehe Fig. 5), um eine Hefteinrichtung 65 aufzunehmen. An der Hefteinrichtung 65 können eines oder mehrere hier nicht näher dargestellte Blätter befestigt werden.

Der Schreibblock 64 kann entweder mit der Spirale 21 oder mit den Drahtkamm 32 ausgerüstet sein (siehe Fig. 6).

Bei einer aus einem Materialzuschnitt 70 hergestellten Mappe 80 (siehe Fign. 7 und 8) ist eine Lasche 71 mit Einstecktaschen 72 und 73 ausgerüstet. In die Einstecktaschen 72 und 73 kann ein Rücken 81 eines Schreibblocks 82 eingesteckt werden.

Ferner weist die Lasche 71 Löcher 74 zur Aufnahme einer Hefteinrichtung 83 auf. Mit der Hefteinrichtung 83 kann der Rücken 81 des Schreibblocks 82 lösbar an der Lasche 71 befestigt werden.

Die Lasche 71 ist mit einer Verklebung 84 an dem Materialzuschnitt 70 befestigt und die Einstecktaschen 72 und 73 sind mit einer Verklebung 85 an der Lasche 71 befestigt.

Ferner ist an dem Materialzuschnitt 70 eine Lasche 86 mit einer Verklebung 87 befestigt.

Die Lasche 86 weist eine Hefteinrichtung 88 auf, mit der hier nicht näher dargestellte Blätter in der Mappe 80 befestigt werden können.

Auch der Schreibblock 82 kann wahlweise mit der Spirale 21 oder mit den Drahtkamm 32 ausgerüstet sein.

Die Fign. 9 und 10 zeigen eine aus einem Materialzuschnitt 90 hergestellten Mappe 100. An dem Materialzuschnitt 90 ist ein Schreibblock 91 ausschließlich mittels einer Spirale 92 lösbar befestigt. Zu diesem Zweck ist an dem Materialzuschnitt 90 eine Lasche 101 mit einer Verklebung 102 angebracht.

Die Spirale 92 ist in die Lasche 101 eingedreht. Somit kann der mit entsprechenden Löchern versehene Schreibblock 91 lösbar mit der Mappe 100 verbunden werden. So kann man beispielsweise die mit Löchern vorgefertigten Blätter des Schreibblocks 91 kaufen, um die Mappe 100 mit Schreibpapier zu bestücken.

Eine Hefteinrichtung 104 ist an einer Lasche 103 vorgesehen.

### BEZUGSZEICHENLISTE

- 10: Materialzuschnitt
- 11: Materialzuschnitt
- 12: Schreibunterlage

- 20: Mappe
- 21: Spirale
- 22: Schreibblock

- 30: Materialzuschnitt
- 31: Schreibunterlage
- 32: Drahtkamm

- 40: Mappe
- 41: Schreibblock

- 50: Materialzuschnitt
- 51: Lasche
- 52: Löcher
- 53: Lasche
- 54: Löcher

- 60: Mappe
- 61: Hefteinrichtung
- 62: Verklebung
- 63: Rücken
- 64: Schreibblock
- 65: Hefteinrichtung

- 70: Materialzuschnitt
- 71: Lasche
- 72: Einstecktasche
- 73: Einstecktasche
- 74: Löcher

- 80: Mappe
- 81: Rücken
- 82: Schreibblock
- 83: Hefteinrichtung
- 84: Verklebung
- 85: Verklebung
- 86: Lasche
- 87: Verklebung
- 88: Hefteinrichtung

- 90: Materialzuschnitt
- 91: Schreibblock
- 92: Spirale

- 100: Mappe
- 101: Lasche
- 102: Verklebung
- 103: Lasche
- 104: Hefteinrichtung

## Patentansprüche

1. Mappe (80) zur Aufnahme eines Schreibblocks (82), die aus mindestens einem mehrere ineinander einklappbare Seiten aufweisenden Materialzuschnitt (70) gefertigt ist, wobei eine der Seiten eine Schreibunterlage ist und der Schreibblock (82) lösbar an der Mappe (80) befestigbar ist, **dadurch gekennzeichnet, dass** der Schreibblock (82) mittels einer an einer Lasche (71) angeordneten Einstecktasche (72, 73), in die ein Rücken (81) des Schreibblocks (82) einsteckbar ist, lösbar an der Lasche (71) befestigbar ist, wobei die Lasche (71) Löcher (74) zur Aufnahme einer Hefteinrichtung (83) zur lösbaren Befestigung des Rückens (81) des Schreibblocks (82) an der Lasche (71) aufweist.

2. Mappe (80, 100) nach Anspruch 1, **dadurch gekennzeichnet, dass** eine Hefteinrichtung (83, 88, 104) an einer an dem mindestens einen Materialzuschnitt (70, 90) angeordneten Lasche (71, 86, 103) angebracht ist.

3. Mappe (80, 100) nach Anspruch 1 oder 2, **dadurch gekennzeichnet, dass** die Lasche (71, 101) mit einer Verklebung (84, 102) am Materialzuschnitt (70, 90) befestigt ist.

4. Mappe (80) nach einem der Ansprüche 1 bis 3, **dadurch gekennzeichnet, dass** der Schreibblock (82) mittels einer Hefteinrichtung (83) lösbar an dem mindestens einen Materialzuschnitt (70) befestigbar ist.

5. Mappe (80, 100) nach einem der Ansprüche 1 bis 4, **dadurch gekennzeichnet, dass** mindestens eine der ineinander einklappbaren Seiten eine Hefteinrichtung (83, 88, 104) aufweist.

6. Mappe nach einem der Ansprüche 2 bis 5, **dadurch gekennzeichnet, dass** die Lasche und der mindestens eine Materialzuschnitt einstückig ausgebildet sind, wobei die Lasche aus dem Materialzuschnitt (50) ausgestanzt ist.

7. Mappe (80, 90) mit dem Schreibblock (82) nach einem der Ansprüche 1 bis 6, **dadurch gekennzeichnet, dass** eine die Blätter des Schreibblocks (82, 91) haltende Spirale (92) aus Metall oder aus Kunststoff gefertigt ist.

8. Mappe (80, 100) nach einem der Ansprüche 1 bis 7, **dadurch gekennzeichnet, dass** der mindestens eine Materialzuschnitt (70, 90) ein Kartonzuschnitt mit einem Gewicht von 200 g/m² bis 500 g/m² ist.

9. Mappe (80, 100) nach Anspruch 8 **dadurch gekennzeichnet, dass** der mindestens eine Materialzuschnitt (70, 90) der Kartonzuschnitt und/oder ein Kunststoffzuschnitt ist, der mit einem Textil und/oder einem Leder und/oder einer Lederimitation überzogen ist und/oder der mit einem Kunststoff überzogene Kartonzuschnitt ist und/oder ein aus dem Leder und/oder der Lederimitation und/oder dem Textil gefertigter Materialzuschnitt ist.

## Claims

1. Case (80) for accommodating a writing pad (82), which case is produced from at least one material blank (70) having a plurality of sides which can be folded into one another, wherein one of the sides is a pad and the writing pad (82) can be releasably fastened to the case (80), **characterised in that** the writing pad (82) can be releasably fastened, by means of an insert pouch (72, 73) which is arranged on a flap (71) and into which a back (81) of the writing pad (82) can be inserted, to the flap (71), wherein the flap (71) has holes (74) for accommodating a binding apparatus (83) for releasable fastening of the back (81) of the writing pad (82) to the flap (71).

2. Case (80, 100) according to Claim 1, **characterised in that** a binding apparatus (83, 88, 104) is attached to a flap (71, 86, 103) arranged on the at least one material blank (70, 90).

3. Case (80, 100) according to Claim 1 or 2, **characterised in that** the flap (71, 101) is fastened with adhesive bonding (84, 102) to the material blank (70, 90).

4. Case (80) according to any one of Claims 1 to 3, **characterised in that** the writing pad (82) can be releasably fastened to the at least one material blank (70) by means of a binding apparatus (83).

5. Case (80, 100) according to any one of Claims 1 to 4, **characterised in that** at least one of the sides which can be folded into one another has a binding apparatus (83, 88, 104).

6. Case according to any one of Claims 2 to 5, **characterised in that** the flap and the at least one material blank are constructed in one piece, wherein the flap is stamped out of the material blank (50).

7. Case (80, 90) with the writing pad (82) according to any one of Claims 1 to 6, **characterised in that** a spiral (92) holding the pages of the writing pad (82, 91) is produced from metal or from plastic.

8. Case (80, 100) according to any one of Claims 1 to 7, **characterised in that** the at least one material blank (70, 90) is a cardboard blank with a weight of 200 g/m² to 500 g/m².

9. Case (80, 100) according to Claim 8, **characterised in that** the at least one material blank (70, 90) is the cardboard blank and/or a plastic blank which is covered with a textile and/or a leather and/or a leather imitation and/or is the cardboard blank covered with a plastic and/or is a material blank produced from the leather and/or the leather imitation and/or the textile.

## Revendications

1. Serviette (80) destinée à recevoir un bloc d'écriture (82), qui est fabriquée à partir d'au moins une découpe de matériau (70) présentant plusieurs pages rabattables les unes dans les autres, une des pages étant un sous-main et le bloc d'écriture (82) pouvant être fixé de manière dissociable à la serviette (80), **caractérisée en ce que** le bloc d'écriture (82) peut être fixé de manière dissociable au moyen d'une pochette d'insertion (72, 73) disposée au niveau d'une languette (71) et dans laquelle un dos (81) du bloc d'écriture (82) peut être inséré, la languette (71) présentant des trous (74) destinés à recevoir un dispositif de reliure (83) pour la fixation dissociable du dos (81) du bloc d'écriture (82) à la languette (71).

2. Serviette (80, 100) selon la revendication 1, **caractérisée en ce qu'**un dispositif de reliure (83, 88, 104) est installé au niveau d'une languette (71, 86, 103) disposée au niveau de l'au moins une découpe de matériau (70, 90).

3. Serviette (80, 100) selon la revendication 1 ou 2, **caractérisée en ce que** la languette (71, 101) est fixée à la découpe de matériau (70, 90) par collage (84, 102).

4. Serviette (80) selon une des revendications 1 à 3, **caractérisée en ce que** le bloc d'écriture (82) peut être fixé de manière dissociable au moyen d'un dispositif de reliure (83) à l'au moins une découpe de matériau (70).

5. Serviette (80, 100) selon une des revendications 1 à 4, **caractérisée en ce qu'**au moins une des pages rabattables les unes dans les autres présente un dispositif de reliure (83, 88, 104).

6. Serviette (80, 100) selon une des revendications 2 à 5, **caractérisée en ce que** la languette et l'au moins une découpe de matériau sont réalisés en une pièce, la languette étant découpée dans la découpe de matériau (50).

7. Serviette (80, 90) avec bloc d'écriture (82) selon une des revendications 1 à 6, **caractérisée en ce qu'**une spirale (92) retenant les feuilles du bloc d'écriture (82, 91) est en métal ou en matière plastique.

8. Serviette (80, 100) selon une des revendications 1 à 7, **caractérisée en ce que** l'au moins une découpe de matériau (70, 90) est une découpe de carton ayant un grammage de 200 g/m² à 500 g/m².

9. Serviette (80, 100) selon la revendication 8, **caractérisée en ce que** l'au moins une découpe de matériau (70, 90) est la découpe de carton et/ou une découpe de matière plastique qui est recouverte d'un textile et/ou d'un cuir et/ou d'un simili cuir et/ou la découpe de carton recouverte d'une matière plastique et/ou une découpe de matériau fabriquée à partir du cuir et/ou du simili cuir et/ou du textile.
